# EUROPÄISCHE PATENTSCHRIFT

(11) **EP 2 193 666 B1**
(45) Veröffentlichungstag und Bekanntmachung des Hinweises auf die Patenterteilung: **30.11.2016**
(21) Anmeldenummer: 08784850.3
(22) Anmeldetag: 17.07.2008
(51) Int. Cl.: H04R 9/06, A61H 23/02

(54) **BREITBAND-EXCITER**
BROADBAND EXCITER
EXCITATEUR LARGE BANDE

(30) Priorität: 24.08.2007 DE 102007040062
(43) Veröffentlichungstag der Anmeldung: 09.06.2010
(73) Patentinhaber: Heinen, Arno, 88048 Friedrichshafen (DE); Studienverlag GmbH, 70378 Stuttgart (DE)
(72) Erfinder: KELLER, Philip, 70437 Stuttgart (DE); HEINEN, Annegret, 88048 Friedrichshafen (DE)
(74) Vertreter: Grünecker Patent- und Rechtsanwälte PartG mbB
(86) Internationale Anmeldenummer: PCT/EP2008/005870
(87) Internationale Veröffentlichungsnummer: WO 2009/026994

(56) Entgegenhaltungen:
- EP-A- 1 448 018
- WO-A-00/49835
- WO-A-97/09842
- GB-A- 1 522 710
- KR-A- 20020 006 289
- US-A- 1 923 959
- US-A- 4 595 801
- US-A1- 2002 159 610
- US-A1- 2003 059 068

## Beschreibung

Die vorliegende Erfindung betrifft einen Breitband-Exciter. Insbesondere betrifft die Erfindung einen Exciter, der Schallschwingungen mit Frequenzen von einschließlich 0 Hz bis mehr als 80 kHz erzeugen kann.

### Stand der Technik

Exciter, Shaker, Biegewellenlautsprecher oder Lautsprecher aus dem Stand der Technik können bauartbedingt nur Unterbereiche von Frequenzen eines ausgewählten Bandes wiedergeben, beispielsweise nur infrahörbare Frequenzen (< 16 Hz), Unterbereiche der hörbaren Frequenzen (16 Hz bis 16 kHz; Unterbereiche der Hoch-, Mittel- und Tieftöne) oder suprahörbare Frequenzen (mehr als 16 kHz). Biegewellenlautsprecher weisen einen Mittel-/Hochton-Bereich (MHT) von etwa 100 bis 30.000 Hertz auf. Shaker können Frequenzen von etwa 5 bis 100 Hz wiedergeben und Subwoofer von etwa 5 bis 1200 Hz. Folglich müssen Exciter, Shaker, Biegewellenlautsprecher bzw. Lautsprecher kombiniert werden, um beispielsweise einen für den HiFi-Bereich notwendigen Frequenzbereich von mindestens 16 Hz bis 20 kHz abzudecken. Problematisch bei einer Kombination verschiedener Elemente ist, dass sich die oberen bzw. unteren Frequenzbereiche der einzelnen Elemente überlappen, wodurch Interferenzen erzeugt werden, die einer technischen oder elektronischen Korrektur bedürfen. Diese Korrektur bedeutet einerseits einen erhöhten apparativen Aufwand und gelingt andererseits nicht immer ideal.

Ferner hängt der zu erzielbare Schalldruck bei herkömmlichen Lautsprechern von der Größe der Membran und der Stärke des Permanentmagneten ab. Folglich müssen sehr große und schwere Lautsprecher konstruiert werden, um einen hohen Schalldruck, beispielsweise bei Konzerten, zu erzeugen.

Die WO 00/49835 offenbart einen Doppel-Konuslautsprecher mit einem primären Lautsprecherkonus und einen axial gegenüber dem primären versetzten sekundären Lautsprecherkonus, die beide an der Rückseite einer Magnetstruktur vorgesehen sind. Der primäre und der sekundäre Lautsprecherkonus sind durch ein stabförmiges Element starr miteinander verbunden. Durch diese Verbindung wird die Basswiedergabe des Lautsprechers verbessert und Hochfrequenzwiedergabe erweitert.

Die WO 97/09842 zeigt einen Lautsprecher, der als Biegewellenwandler ausgebildet ist, bei dem die Schallabstrahlung durch Schwingplatten realisiert wird.
Bei herkömmlichen Lautsprechern, Biegewellenlautsprechern und Excitern findet eine Hubbewegung zur Flächenanregung statt. Shaker bzw. Basspumps führen eine Rüttelbewegung aus, die jedoch keine kontrollierte Längsachsenbewegung aufweist. Da jedoch in der Natur Schallwellen im allgemeinen nicht durch reine Hubbewegungen generiert werden, kann eine in hohem Maße naturgetreue Wiedergabe von aufgezeichneten Geräuschen mit herkömmlichen Lautsprechern, Biegewellenlautsprechern, Shakern oder Basspumps nicht erfolgen.

### Aufgabe und Lösung

Folglich besteht ein Bedarf nach einem Exciter, der ein Frequenzspektrum von einschließlich 0 bis mehr als 80 kHz abdecken kann, der klein und leicht ist und der eine möglichst naturgetreue Wiedergabe von akustischen Signalen aller Art bei hohem Wirkungsgrad ermöglicht.

Diese Aufgabe wird erfindungsgemäß durch einen Exciter mit den Merkmalen gemäß dem Hauptanspruch gelöst.

Das Überlappen der Frequenzbereiche ist dahingehend zu verstehen, dass die niedrigste Frequenz des ersten kontinuierlichen Frequenzbereichs höher als die niedrigste Frequenz des zweiten kontinuierlichen Frequenzbereichs ist, und dass die höchste Frequenz des zweiten kontinuierlichen Frequenzbereichs der niedrigsten Frequenz des ersten kontinuierlichen Frequenzbereichs gleich oder größer als diese ist und kleiner als die höchste Frequenz des ersten kontinuierlichen Frequenzbereichs ist.

Zudem stellt der erste kontinuierliche Frequenzbereich einen Mittel-Hochfrequenz-Bereich an dem ersten Ende des stabförmigen Zentralelements (Mittel- und Hochtonseite, MHT-Seite) und der zweite kontinuierliche Frequenzbereich einen Tief-Mittelfrequenz-Bereich an dem zweiten Ende des stabförmigen Zentralelements (Tief- und Mitteltonseite, BMT-Seite) dar.

Es ist ein wesentliches Merkmal der vorliegenden Erfindung, dass das stabförmige Zentralelement zum Schwingen gebracht wird, und es maßgeblich zur Schallabgabe des Breitband-Exciters beiträgt. Insbesondere dient der Exciter (insbesondere auf der MHT-Seite) als Anregungselement für eine gewöhnliche Lautsprechermembran. An dem zweiten Ende des Zentralelements (auf der BMT-Seite) wird dieses mit einer Schwingfläche (Schwingplatte oder Lautsprechermembran) fest verbunden, beispielsweise über eine Schraubverbindung (s. detaillierte Beschreibung unten).

Weiterhin ist zu bemerken, dass vorzugsweise das Zentralelement aus einem Material hergestellt ist, das dessen Elastizitätseigenschaften so eingestellt werden können, dass an dem ersten Ende mittel-hochfrequente Schwingungen entkoppelt von den an dem zweiten Ende abgegeben Schwingungen abgestrahlt werden können. An dem ersten Ende nicht abgestrahlten Schwingungen können zu dem zweiten Ende propagieren und dort zu der Anregung des Tief-Mittelfrequenzschalls beitragen.

Insbesondere kann der Breitband-Exciter weiterhin ein scheibenförmiges Element (22) umfassen, das auf der Seite des zweiten Endes des stabförmigen Zentralelements (4) mit dem zweiten elastischen Element (41) und dem stabförmigen Zentralelement (4) verbunden ist, und wobei sich das stabförmige Zentralelement (4) durch eine konzentrische Öffnung des scheibenförmigen Elements (22) erstreckt. Das stabförmige Zentralelement steht vorzugsweise mithilfe eines Außengewindes und eines entsprechenden Innengewindes des scheibenförmigen Elements (22) mit diesem in Schraubverbindung. Durch das scheibenförmige Element (22) ist das zweite elastische Element (41), das z.B. einstückig mit jenem ausgebildet sein kann, von einer Schwingplatte (wie einer Tür, Wand, usw.), an der das zweite Ende des stabförmigen Zentralelements (4) befestigt sein kann, beabstandet. Hierdurch wird ein gegenüber der Schwingplatte ein freies Schwingen des zweiten elastischen Elements (41) ermöglicht.

Damit zumindest eines der elastischen Elemente (40, 41) derart ausgebildet ist, dass es Drehschwingungen des stabförmigen Zentralelements (4) (sowie des Magnetelements) anregt, kann das erste und/oder zweite elastische Element z. B. unter Verwendung nicht vollständig rotationssymmetrischer Federn gebildet sein. für Die Drehschwingung kann auf eine Schwingungsplatte, wie eine Tür, an der das stabförmige Zentralelement (4) befestigt ist, übertragen werden. In Kombination mit der durch die Hub-Schwingung des Zentralelements übertragenen Schwingung kann die Schwingungsplatte somit in eine Rüttelbewegung, insbesondere Spiralbewegung, versetzt werden. Es hat sich überraschenderweise herausgestellt, dass die Übertragung von Bassfrequenzen durch die zusätzlichen Drehschwingungen des stabförmigen Zentralelements (4) gegenüber dem Fall der reinen Hub-Schwingung des Zentralelements verbessert wird, das heißt die Leistungsübertragung wird deutlich erhöht.

Das stabförmige Zentralelement des erfindungsgemäßen Breitband-Exciters (100) kann nahe seinem ersten Ende eine scheibenförmige Platte (21) aufweisen und die zumindest eine Schwingspule kann einen Spulenträgerkörper (11), der mit der scheibenförmigen Platte (21) des stabförmigen Zentralelements (4) verbunden ist, sowie mindestens eine Spulenwindung (10) umfassen.

Weiterhin kann der Breitband-Exciter (100) einen Permanentmagnet (12) mit einer konzentrischen Öffnung und ein Abdeckungselement (13) mit einer konzentrischen Öffnung umfassen, die in der Öffnung des magnetischen Elements (2) angeordnet sind, wobei sich das stabförmige Zentralelement (4) durch die konzentrischen Öffnungen des Permanentmagneten (12) und des Abdeckungselements (13) erstreckt, und der Schwingspulenkörper (11) der zumindest einen Schwingspule das Abdeckungselement (13) und/oder den Permanentmagneten (12) umgibt.

In den obigen Beispielen für den hier offenbarten Breitband-Exciter (100) kann das stabförmige Zentralelement (4) rotationssymmetrisch um seine Längsachse, insbesondere zylinderförmig, ausgebildet sein.

Weitere Einzelheiten und Vorteile der Erfindung werden in der folgenden detaillierten Beschreibung erläutert.

### Detaillierte Beschreibung

Insbesondere kann der erfindungsgemäße Breitband-Exciter gemäß der vorliegenden Erfindung in einer Ausführungsform umfassen:
- ein im Wesentlichen zylinderförmiges Zentralelement, welches in der Nähe eines Endes eine Platte aufweist,
- ein erstes ringförmiges Element, das einen ersten Hohlraum bildet,
- ein Magnetelement, das einen zweiten Hohlraum bildet,
- ein zweites ringförmiges Element, das einen dritten Hohlraum bildet,
- eine erste und eine zweite Feder in Kontakt mit dem ersten bzw. dem zweiten ringförmigen Element sowie
- ein scheibenförmiges Element in direktem oder indirektem Kontakt mit der zweiten Feder, wobei sich die erste Feder, das erste ringförmige Element, das Magnetelement, das zweite ringförmige Element, die zweite Feder und das scheibenförmige Element in dieser Reihenfolge befinden und in direktem Kontakt miteinander stehen können. Durch den ersten bis dritten Hohlraum, die zusammen einen gemeinsamen Hohlraum ergeben, erstreckt sich ein wesentlicher Teil des Zentralelements. Teile des Zentralelements ragen zu beiden Seiten aus dem ersten und dritten Hohlraum heraus.

Ferner umfasst die Vorrichtung gemäß der vorliegenden Erfindung mindestens eine Spule, umfassend
- mindestens einen Spulenträgerkörper sowie
- mindestens eine Spulenwindung,
wobei der Spulenträgerkörper an einem Ende in direktem Kontakt mit den Spulenwindungen und am anderen Ende in Kontakt mit dem Zentralelement steht und sich die mindestens eine Spule zumindest teilweise mit ihren Spulenwindungen im Inneren des mindestens einen im Magnetelement befindlichen zweiten Hohlraums befindet.

### Zentralelement

Das Zentralelement ist stabförmig ausgebildet. Der Durchmesser kann innerhalb des Zentralelements variieren, wodurch beispielweise ein rotationssymmetrisches Gebilde mit wellenartigem Querschnitt erhalten wird.

Das Zentralelement weist in der Nähe eines Endes eine scheibenförmige Trägerplatte auf, die beispielsweise aus demselben Material wie das Zentralelement bestehen kann. Die Trägerplatte ist bevorzugt kreisförmig, kann aber auch andere Formen, wie ein Oval oder ein Vieleck, aufweisen. Das die Trägerplatte tragende Ende des Zentralelements definiert in der erfindungsgemäßen Vorrichtung die Mittel- und Hochtonseite (MHT-Seite).

Das Zentralelement trägt einerseits zur Klangerzeugung der erfindungsgemäßen Vorrichtung bei, stellt andererseits aber auch das tragende Element der Vorrichtung dar, denn - wie im Folgenden beschrieben - trägt das Zentralelement direkt oder indirekt sämtliche weiteren Elemente der erfindungsgemäßen Vorrichtung.

### MHT-Seite des Zentralelements

Das Zentralelement kann an der MHT-Seite ein Innengewinde oder Außengewinde aufweisen. Dieses Gewinde kann Einfluss auf die Klangeigenschaften der erfindungsgemäßen Vorrichtung haben und die Befestigung an einem externen Träger ermöglichen.

An der MHT-Seite kann das Zentralelement ferner eine Ankopplungseinrichtung aufweisen, beispielsweise ein Außengewinde. Die erfindungsgemäße Vorrichtung kann an diesem Außengewinde auf einem externen Träger montiert werden, so dass sie sich über das Zentralelement selbst trägt.

Die scheibenförmige Trägerplatte der MHT-Seite befindet sich in einem Abstand zum Ende der MHT-Seite, der noch die Anwesenheit der Ankopplungsvorrichtung ermöglicht. Beispielsweise befindet sich die Trägerplatte im - von der MHT-Seite aus gesehen - ersten Drittel bis ersten Viertel der Gesamtlänge des Zentralelements.

Die Trägerplatte ist mit der als Scheibe ausgebildeten ersten Feder verbunden. Diese Feder ist ihrerseits mit dem ersten ringförmigen Element verbunden. Somit ergibt sich eine im Wesentlichen geschlossene kreisförmige Fläche definiert durch die scheibenförmige Trägerplatte und die erste Feder.

Die scheibenförmige Trägerplatte verleiht der Vorrichtung Stabilität und hat auf die Schallwellenerzeugung Einfluss.

Die Verbindung der Trägerplatte mit der ersten Feder wird beispielsweise und bevorzugt durch Kleben erreicht. Als Kleber sind grundsätzlich Klebstoffe geeignet, die neutrale Schwingungseigenschaften aufweisen. Silanvernetzende Polymere, kautschukartige Klebstoffe oder Chloropren-Kleber sind hierfür geeignet. Der Klebstoff kann auch für eine Dämpfung von ungewollten Eigenschwingungen der Vorrichtung sorgen.

Die Verbindung der Feder mit dem ersten ringförmigen Element kann beispielsweise und bevorzugt durch Kleben erfolgen. Geeignete Kleber weisen ebenfalls das oben definierte Anforderungsprofil auf.

### Federn

Die Federn können aus den verschiedensten Materialen oder Materialmischungen bestehen. Bevorzugt ist das Material elastisch, schwingfähig, nicht spröde, von geringem Gewicht, dämpfungs- und schwingungsneutral. Beispielsweise können sie aus Gewebeplatten basierend auf Kohlefasern oder anderem Hartgewebe gefertigt sein. Möglich ist aber auch die Fertigung aus Metall oder Kunststoff.

Die als Scheibe ausgebildeten Federn weisen Ausnehmungen bzw. Schlitze auf. Bevorzugt ist eine gerade Anzahl an Ausnehmungen, beispielsweise vier oder acht. Die Geometrie sowie absolute und relative Positionierung der Ausnehmungen sind derart gewählt, dass sich im Überlappungsbereich zweier Ausnehmungen ein beispielsweise zungenförmiges Federblatt ergibt. Bevorzugt weist jede der Ausnehmungen drei Elemente auf: ein äußeres und ein inneres kreisbogensegmentförmiges Element sowie ein die beiden kreisbogensegmentförmigen Elemente verbindendes Element. Das verbindende Element verbindet den Anfang bzw. das Ende des inneren mit dem Ende bzw. dem Anfang des äußeren kreisbogensegmentförmigen Elements. Die erfindungsgemäße Konfiguration der Ausnehmungen in den Federn bewirkt bei Hubbewegungen der Federn parallel zur Längsachse des Zentralelements eine gleichzeitige Rotationsbewegung des Zentralelements.

Bevorzugt ist eine gerade Anzahl von Ausnehmungen rotationssymmetrisch auf einer Feder angeordnet.

Die erste und zweite Feder können gleich oder verschieden ausgestaltet sein. Sie können sich dabei hinsichtlich des verwendeten Materials und/oder hinsichtlich der Anzahl und/oder der Geometrie und/oder der Anordnung der Ausnehmungen und/oder hinsichtlich der Materialdicken unterscheiden. Durch die Kombination unterschiedlicher Federn kann die Geometrie der erzeugten Schwingung beeinflusst werden. Beispielsweise können auf jeder Seite der erfindungsgemäßen Vorrichtung unabhängig voneinander gemischte Dreh- und Hubschwingungen, reine Dreh- oder reine Hubschwingungen des magnetischen Elements und des Zentralelements erzeugt werden.

Mit der Dicke einer Feder kann ferner die Resonanzfrequenz der erfindungsgemäßen Vorrichtung beeinflusst werden.

### BMT-Seite des Zentralelements

Auf der der MHT-Seite gegenüberliegenden Seite des Zentralelements werden tiefe und mittlere Frequenzen abgegeben (BMT-Seite). Die Lagerung des Zentralelements erfolgt hier durch eine kreisförmige Ausnehmung im Zentrum der zweiten Feder.

Auf der Außenseite der zweiten Feder ist zur Verstärkung und Schallwellenerzeugung ein scheibenförmiges Element mittig in direktem oder indirektem Kontakt angebracht, beispielsweise geklebt, durch das das Zentralelement geführt ist. Dieses Element weist vorzugsweise innen mittig ein Gewinde auf, durch das die BMT-Seite des Zentralelements geschraubt wird, um eine sichere Verbindung der einzelnen Komponenten zu gewährleisten. Folglich weist die BMT-Seite des Zentralelements bevorzugt ein Außengewinde auf, das einerseits schallwellenerzeugende Eigenschaften aufweisen kann und andererseits die Möglichkeit bietet, die Vorrichtung an ihrer BMT-Seite auf einem externen Träger zu befestigen.

Das scheibenförmige Element verleiht der Vorrichtung Stabilität und dient darüber hinaus der Schallwellenerzeugung.

### Ringelemente

Wie oben ausgeführt, steht die erste Feder in Kontakt mit dem ersten Ringelement. Die zweite Feder steht gleichermaßen in Kontakt mit dem zweiten Ringelement. Beide Ringelemente schließen an das Magnetelement an.

Die Ringelemente der vorliegenden Erfindung sind massive Ringe aus hartem, schwingungsneutralem Material. Verwendet werden können beispielsweise reine Metalle, Legierungen oder auch Kunststoffe. Geeignete Metalle sind beispielsweise Aluminium, Nickel, Titan, Gold, Silber, Kupfer, Vanadium, Stahl sowie Mischungen bzw. Legierungen davon, beispielsweise Aluminium- und Eisenlegierungen. Geeignete Kunststoffe sind beispielsweise Polypropylen, Polyethylen, Polystyrol, Polycarbonat, gefüllt oder ungefüllt, verstärkt oder unverstärkt, sowie Mischungen davon. Die Ringelemente können aus dem gleichen oder aus unterschiedlichen Materialien bestehen. Jedes der Ringelemente selbst kann wiederum aus Ringelementen aufgebaut sein, die bevorzugt aus dem gleichen Material bestehen.

Durch die ringförmige Ausgestaltung der Ringelemente wird in deren Inneren ein mit Luft gefüllter Hohlraum erzeugt, der der Ausbildung von Schwingungen dient. Es ist bevorzugt, dass beide Ringelemente unterschiedliche Breiten und/oder Innendurchmesser aufweisen. Die Außendurchmesser sind vorzugsweise jeweils identisch. Bevorzugt ist es, wenn beide Ringelemente unterschiedliche Breiten bei gleichen Innendurchmessern aufweisen. Beispielsweise ist ein Verhältnis der Breiten des ersten zum zweiten Ringelement von 1,1:1 bis 4:1, bevorzugt 1,5:1 bis 3:1 möglich. Ein Verhältnis von 2:1 ist beispielhaft.

Der mit Luft gefüllt Hohlraum leistet auch einen Beitrag zur Kühlung der erfindungsgemäßen Vorrichtung. Entstehende Wärme wird auch durch die metallische Ausgestaltung der Ringelemente nach außen abgeleitet.

### Magnetelement

Wie oben ausgeführt, schließen beide Ringelemente an das Magnetelement an.

Grundsätzlich kann das Magnetelement über seine gesamte Breite einen einheitlichen Innendurchmesser aufweisen. Es ist jedoch möglich und bevorzugt, das Magnetelement in verschiedene Teilbereiche zu untergliedern, beispielsweise einen ersten, zweiten und letzten (z.B. dritten) Teilbereich, wobei der erste Teilbereich in Richtung des ersten Ringelements und der letzte Teilbereich in Richtung des zweiten Ringelements ausgerichtet ist. Die einzelnen Teilbereiche unterscheiden sich hinsichtlich ihrer Innendurchmesser. Durch Variierung der Innendurchmesser können einzelne Kammern geschaffen werden, in denen sich ein Permanentmagnet befinden kann, dessen Feldlinien durch die Ausgestaltung der einzelnen Kammern gezielt ausgerichtet werden können.

Grundsätzlich weist das Magnetelement mindestens einen ringförmigen konzentrischen Spalt auf, der kaum breiter ist als der Außendurchmesser der Spule, die in den Spalt zumindest teilweise eingeführt wird. Mindestens ist der Spalt jedoch so breit, dass die jeweilige Spule berührungslos in den ihr zugeordneten Spalt eingeführt werden kann. Der Spalt erstreckt sich so weit in die Tiefe des Magnetelements, dass die Spulenwindungen in die Nähe des Permanentmagneten gelangen können, wenn sie mit elektrischer Leistung versorgt werden. Der Spalt erstreckt sich jedoch nicht durch das gesamte Magnetelement, da dieses ansonsten in zwei konzentrische Zylinderelemente zerfallen würde.

In einer bevorzugten Ausführungsform mit drei Teilbereichen weist der erste, dem ersten Ringelement zugewandte Teilbereich einen größeren Innendurchmesser auf, als der dritte, dem zweiten Ringelement zugewandte Teilbereich. Der Innendurchmesser des zweiten Teilbereichs ist hierbei größer als der des ersten und dritten Teilbereichs. Der Innendurchmesser des dritten Teilbereichs ist nur geringfügig größer als der Außendurchmesser des Zentralelements an der Stelle des dritten Teilbereichs. Um das Zentralelement ist im Bereich des ersten Teilbereichs ein zylinderförmiges Abdeckungselement angeordnet. Um das Zentralelement ist im Bereich des zweiten Teilbereichs ein zylinderförmiger Permanentmagnet angeordnet. Das Abdeckungselement dient zur Abschirmung und Lenkung der vom Permanentmagneten ausgehenden Magnetfeldlinien. Die Innendurchmesser des Abdeckungselements und des Permanentmagnets sind bevorzugt gleich und geringfügig größer als der Außendurchmesser des Zentralelements in den Bereichen des Abdeckungselements und des Permanentmagnets. Somit ergeben sich ein Spalt im ersten Teilbereich, in den der Spulenträgerkörper mit den Spulenwindungen eintauchen kann und ein größerer Hohlraum im zweiten Teilbereich, der bei der Lenkung der Magnetfeldlinien Verwendung findet.

In Abhängigkeit der genauen Ausgestaltung der Teilbereiche kann der magnetische Fluss so reguliert werden, dass keine Feldlinien aus dem Magnetelement austreten. Es kann dann auf eine zusätzliche Abschirmung verzichtet oder diese zumindest reduziert werden.

Bevorzugt ist das Magnetelement so konstruiert, dass im Wesentlichen kein Streufeld emittiert wird, da im Wesentlichen alle Feldlinien im magnetischen Gleichfeldkreis gehalten werden. Folglich werden die Feldlinien im Wesentlichen verlustfrei in die Ausnehmungen zurückgeführt. Grundsätzlich kann aber auch eine Abschirmung vorgesehen sein, um das Streufeld am Austreten zu verhindern. Bevorzugt wird das magnetische Streufeld kleiner als etwa 0,001 Tesla gehalten.

Das Magnetelement der vorliegenden Erfindung kann aus einem Zylinder aus magnetisierbarem Metall, in dessen Zentrum sich ein zylinderförmiger Permanentmagnet befindet, gefertigt werden, beispielsweise durch Drehen, Bohren, Fräsen oder andere materialentfernende Verfahren. Das Abdeckungselement und der erste bis letzte Teilbereich sind dann aus demselben Materialblock gefertigt.

Das Magnetfeld bewirkt eine elektromagnetische Gleitpolsterung sowie eine hohe Verkippungsstabilität des Zentralelements. Dies leistet auch einen Beitrag dazu, dass sich die erfindungsgemäße Vorrichtung über das Zentralelement selbst tragen kann.

Die Feldstärke im Spalt des Permanentmagneten beträgt beispielsweise bis zu etwa 2 Tesla, bevorzugt von 0,8 bis 1,8 Tesla und besonders bevorzugt von 0,8 bis 1,6 Tesla.

Für das magnetisierbare Material können reine Metalle oder Legierungen verwendet werden. Geeignet sind beispielsweise Eisenlegierungen. Der Magnet selbst kann wiederum aus einzelnen ringförmigen Magnetunterelementen aufgebaut sein, die bevorzugt aus dem gleichen Material bestehen. Beispielsweise können zwei identische Magnetunterelemente zu einem Magnetelement kombiniert werden.

Entstehende Wärme wird auch durch die metallische Ausgestaltung des Magnetelements nach außen abgeleitet.

### Spule

Die Vorrichtung der vorliegenden Erfindung umfasst mindestens eine Spule umfassend einen Spulenträgerkörper und Spulenwindungen. Denkbar sind auch zwei oder mehr Spulen, die konzentrisch angeordnet sein können.

Der Spulenträgerkörper ist ringförmig als Hohlzylinder bzw. Becher ausgebildet. Die Spulenwindungen erstrecken sich über einen Endbereich des Spulenträgerkörpers und liegen bevorzugt an der inneren Oberfläche des Spulenträgerkörpers.

Der Spulenträgerkörper kann aus den verschiedensten Materialien bestehen, beispielsweise Papier, Karton, Pappe, Kunststoff, Metall, Glas, Keramik, Holz und/oder Verbundstoffe.

Die Spulenwindungen sind elektrisch leitfähige Drähte bzw. Leitungen, die spiralenförmig an einer Oberfläche des Spulenträgerkörpers angebracht sind. Sie können aus Kupfer, Aluminium, Silber, Gold, Eisen, Zinn und deren Legierungen mit diesen Metallen oder anderen Elementen ebenso wie supraleitende Materialien bestehen. Bevorzugt beträgt der Spulenwiderstand 16 Ohm. Die aufzubringende Verstärkerleistung zum Betrieb der Vorrichtung beträgt beispielsweise nur 6 bis 10 Watt.

Bevorzugt sind die Spulenwindungen an der Innenfläche des Spulenträgerkörpers angebracht. Sie können alternativ bzw. zusätzlich an der Außenfläche liegen. Beispielsweise weist ein Spulenträgerkörper an einer Oberfläche 1 bis 50 den Umfang umrundende Wicklungen auf, bevorzugt 2 bis 20, besonders bevorzugt 3 bis 15.

Die Spule ist von flacher Bauart und die Spulenwindungen sind daher bevorzugt nur einlagig gewickelt. Mehrlagige Wicklungen sind auch möglich.

Der Spulenträgerkörper kann mit der scheibenförmigen Trägerplatte an der MHT-Seite des Zentralelements verbunden sein. Diese Verbindung kann beispielsweise durch Kleben, Löten oder Schweißen erfolgen. Ein Spulenträgerkörper kann aber auch aus demselben Werkstück wie diese Trägerplatte gefertigt und folglich unterbrechungslos mit dieser Trägerplatte verbunden sein (integrale Fertigung). Ferner kann ein Spulenträgerkörper auch mit einer weiteren Trägerplatte, die nicht mit der scheibenförmigen Trägerplatte an der MHT-Seite des Zentralelements übereinstimmt, verbunden sein. Eine solche weitere Trägerplatte kann sich im Inneren des ersten Ringelements befinden und hinsichtlich Material und Geometrie ähnlich oder gleich wie die scheibenförmige Trägerplatte an der MHT-Seite des Zentralelements ausgestaltet sein. Die weitere Trägerplatte kann mit dem Zentralelement verbunden, beispielsweise geklebt, gelötet oder verschweißt sein oder mit dem Zentralelement aus einem Stück gefertigt sein (integrale Fertigung).

Eine Spule ragt zumindest teilweise in eine ihr zugeordnete Ausnehmung im Magnetelement, insbesondere ragen die Spulenwindungen auf dem Spulenträgerkörper teilweise in eine entsprechende Ausnehmung im Magnetelement.

Nach Anlegen einer elektrischen Spannung an einer Spule wird diese parallel zur Tiefenachse der Ausnehmung durch die auftretenden magnetischen Kräfte in dem Spulenwindungen bewegt, wodurch gleichzeitig der Spulenträgerkörper, die scheibenförmige Trägerplatte des Zentralelements und dadurch letztlich das Zentralelement selbst mit den an ihm befestigten Federn in Schwingung versetzt werden.

An einer Spule können ferner zwei Leitungen angebracht sein, über die ihr die elektrische Leistung zugeführt wird. Diese Leitungen werden in dem Fachmann bekannter Weise an jeder Spule angebracht und an die Außenseite der erfindungsgemäßen Vorrichtung geführt. Beispielsweise können an der Außenseite der Vorrichtung zwei Metallstifte angebracht sein, die ins Innere der Vorrichtung ragen und dort über Leitungen die einzelnen Spulen mit der an der Außenseite der Metallstifte angelegten elektrischen Spannung versorgen.

Ferner kann die Vorrichtung auch mindestens eine Spule an der BMT-Seite zur Kraftverstärkung aufweisen. Die Beschaffenheit und Gestalt der Spule kann der der Spule auf der MHT-Seite entsprechen.

Schließlich können eine oder mehrere zusätzliche Messspulen zur Messung der Spulenauslenkung der oben beschriebenen schwinggebenden Spule(n) in der Vorrichtung enthalten sein, so dass die genaue Funktion der Vorrichtung, also die Auslenkung des Zentralelements, im laufenden Betrieb der Vorrichtung überprüft werden kann.

### Zusammenbau der einzelnen Bestandteile

Das erste und zweite Ringelement und das Magnetelement können auf die verschiedensten Weisen verbunden werden. Denkbar sind Schraubverbindungen, bei der jeweils eines dieser Elemente ein Außengewinde und das benachbarte Element ein entsprechendes Innengewinde aufweist, Bajonett-, Verschraub-, Klebe- oder Schweißverbindungen. Grundsätzlich können die Elemente auch aus einem einzigen Rohling gefertigt werden. Insbesondere ist es möglich, das erste und zweite Ringelement sowie das Magnetelement aus einem einzigen zylinderförmigen Rohling herzustellen.

Wie oben ausgeführt, wird das Zentralelement über die an seiner MHT-Seite gelegene Trägerplatte an die mit der Außenkante des ersten Ringelements verbundene erste Feder gekoppelt. An seiner BMT-Seite wird das Zentralelement durch eine konzentrische Bohrung in der zweiten Feder geführt und durch ein scheibenförmiges Element unterstützt.

Folglich wird das Zentralelement durch die erste und zweite Feder gehalten. Dadurch kann der erfindungsgemäße Breitband-Exciter an seinen schwingenden Komponenten gehalten werden, was bei herkömmlichen Excitern, Shakern und anderen akustischen Systemen unmöglich ist.

### Allgemeine Merkmale der Vorrichtung

Der erfindungsgemäße Breitband-Exciter kann basierend auf entsprechender Materialauswahl wasserfest, schwer entflammbar, bruchsicher und leicht gebaut werden.

Grundsätzlich kann er in jeder denkbaren Größe gefertigt werden. Einerseits sind sehr kleine Dimensionen denkbar, die nur durch die möglichen Fertigungstechniken begrenzt sind, andererseits sind sehr große Dimensionen denkbar, die nur durch die Stabilitätseigenschaften der verwendeten Materialen begrenzt werden.

Die Dimensionierung des ersten und zweiten Ringelements sowie anderer Elemente der erfindungsgemäßen Vorrichtung erfolgt bevorzugt nach harmonikalen Gesetzmäßigkeiten, um eine optimale Qualität der erzeugten Schwingungen zu erhalten.

Beispielhafte Dimensionierungen der einzelnen Elemente in einer Vorrichtung sind:
- Breite des ersten Ringelements: 20 mm
- Breite des Magnetelements: 30 mm
- Breite des zweiten Ringelements: 10 mm
- Außendurchmesser aller Elemente: 84 mm
- Innendurchmesser des ersten und zweiten Ringelements: 64 mm
- Einheitlicher Innendurchmesser des Magnetelements (zur Durchführung des Zentralelements): 15 mm, hierbei
   - Innendurchmesser des ersten Teilbereichs des Magnetelements: 63 mm
   - Innendurchmesser des zweiten Teilbereichs des Magnetelements: 64 mm
   - Innendurchmesser des dritten Teilbereichs des Magnetelements: 15 mm
- Durchmesser des Spulendrahts: 1,2 mm
- Durchmesser der einlagigen Spule: 62 mm
- Breite des Spaltes im Magnetelement: 1,6 mm
- Länge des Zentralelements: 95 mm
- Durchmesser des Zentralelements: 10 mm
- Abstand der Trägerplatte vom MHT-Ende des Zentralelements: 10 mm
- Durchmesser der Trägerplatte: 62 mm
- Durchmesser der Trägerscheibe (BMT-Ende): 20 mm
- Dicke der Trägerscheibe: 10 mm
- Breite der Ausnehmungen in den Federn: 2 mm
- Dicke der Federn: 2 mm
- Symmetrie der Ausnehmungen in den Federn: analog Fig. 4

Die Kombination aus dem oben angegebenen Innendurchmesser des ersten und zweiten Ringelements und der oben angegebenen Breite ist bevorzugt, um eine optimale Qualität der erzeugten Schwingungen zu erhalten. Folglich ist es bevorzugt, wenn ausgehend von den oben beschriebenen Maßangaben ganzzahlige Vielfache n bei der Konstruktion größerer Ausführungsformen der vorliegenden Vorrichtung angewandt werden, beispielsweise n = 1 bis 20. Ebenso ist es bevorzugt, wenn bei der Konstruktion kleinerer Ausführungsformen der vorliegenden Vorrichtungen Stammbrüche (1/n) angewandt werden, beispielsweise 1/100 bis 1/2. Beispielhafte Vergrößerungs- bzw. Verkleinerungsfaktoren ausgehend von den oben beschriebenen Dimensionen sind: 2, 3, 4, 5, 6, 7, 8, 9, 10 bzw. 1/2, 1/3, 1/4, 1/5, 1/6, 1/7, 1/8, 1/9, 1/10. Für Mobilfunkgeräte oder kleine Musikwiedergabegeräte bietet sich beispielsweise eine Verkleinerung um 1/10 an, was zu einem Außendurchmesser von ca. 4 bis 5 mm führt. Für Lautsprechersysteme zur Beschallung bei Großkonzerten bieten sich beispielsweise Vergrößerungen um 2 bis 6 an, was zu Außendurchmessern von 84 bis 252 mm führt.

### Weitere Vorteile und Anwendungsgebiete der Vorrichtung

Mit den erfindungsgemäßen Vorrichtungen ist es möglich, eine Frequenz von 0 Hz dauerhaft wiederzugeben. Hierbei wird eine konstante Spannung angelegt, die zu einer konstanten Auslenkung des Zentralelements und aller damit verknüpften Teile, wie die erste und zweite Feder, führt.

Ferner ist es möglich, Frequenzen im Bereich von > 0 Hz bis etwa 80 kHz oder mehr wiederzugeben. Die erfindungsgemäße Vorrichtung gibt dabei Frequenzen im typischen Mittel- und Hochtonbereich (ab etwa 500 Hz) auf der MHT-Seite des Zentralelements wieder. Frequenzen im typischen Tief- und Mitteltonbereich (unter etwa 500 Hz) werden auf der BMT-Seite des Zentralelements wiedergegeben. Hierbei kann die Vorrichtung mit dem aus der BMT-Seite der Vorrichtung ragenden Ende des Zentralelements punktförmig mit einer Schwingplatte in Kontakt gebracht werden, womit die erzeugten Schwingungen auf diese Schwingplatte punktförmig übertragen und diese damit in mit dem Zentralelement der Vorrichtung synchrone Schwingung versetzt wird.

Als Schwingplatte eignet sich jedes erdenkliche Material, das bevorzugt in flächiger und/oder gewölbter Gestaltung vorliegt. Hierunter fallen Autowindschutzscheiben, Autoheckscheiben, Fensterscheiben, Metallplatten, Kunststoffplatten, Steinplatten, Holzplatten, Dach- und Deckenkonstruktionen (innen und außen), Wände, Decken, Gipsplatten, Ständerwände und Fußböden von Bauwerken und/oder Objekten.

Durch die beschriebenen selbsttragenden Eigenschaften der erfindungsgemäßen Vorrichtung wird die Ankopplung an jedes beliebige Objekt ermöglicht.

Insofern eignen sich die erfindungsgemäßen Vorrichtungen zum Bau von Beschallungsanlagen geringer Tiefe, da die ansonsten im Stand der Technik verwendeten großen, schweren und platzintensiven Tieftöner vermieden und durch nur eine größere Schwingplatte genügender Größe und eine oder mehrere darauf angebrachte erfindungsgemäße Vorrichtungen ersetzt werden können. Durch die wasserdichte Ausgestaltung der erfindungsgemäßen Vorrichtung wird eine Objektbeschallung im Innen- und Außenbereich ermöglicht, wo Wasser bzw. Wasserdampf anwesend ist.

Auch können durch Gleichschaltung mehrerer erfindungsgemäßer Vorrichtungen auf einer Schwingplatte sehr hohe Schalldruckpegel, beispielsweise mehr als 90 bis 100 dBA erzielt werden.

Die erfindungsgemäße Vorrichtung kann an einem bestimmten Ort sowohl über die BMT- als auch die MHT-Seite fixiert werden. Beispielsweise ist es denkbar, die Vorrichtungen mit der BMT-Seite an einer Raumdecke anzubringen und zur Wiedergabe der tieferen Frequenzen Deckenverkleidungselemente zu nutzen.

Durch diese beispielhaften Anwendungen wird deutlich, dass die Vorrichtung der vorliegenden Erfindung an ihrem schwinggebenden Zentralelement auf Gegenständen montiert werden kann. Durch die kompakte Bauweise wird daher die selbsttragende, im Wesentlichen punktförmige Ankopplung an jedes Objekt ermöglicht. Bei herkömmlichen Lautsprechern ist dies nicht möglich, da die schwingende Membran zu empfindlich ist, um das Gesamtgewicht eines Lautsprechers zu tragen.

Wie oben beschrieben, kann eine Gruppe von erfindungsgemäßen Vorrichtungen synchron betrieben werden, wobei die BMT-Seiten aller Mitglieder der Gruppe auf einer Schwingplatte montiert sind. Sind die einzelnen Gruppenmitglieder jedoch individuell ansteuerbar, kann das vom Komponisten vorgegebene Klangbild im Raum erzeugt werden, als ob das Orchester selbst im Raum spielte.

Im Gegensatz zu herkömmlichen Lautsprechern werden in den erfindungsgemäßen Vorrichtungen Schallwellen durch eine Hub- und Drehbewegung der schallerzeugenden Elemente angeregt. Durch die Drehschwingungen werden Interferenzen durch Reflektionen beispielsweise an festen Gegenständen oder Wänden vermieden. Die erzeugten Schallwellen werden an den Hindernissen gebrochen; eine Reflektion findet kaum statt; Interferenzen werden verringert bzw. vermieden.

Zusammenfassend können die erfindungsgemäßen Vorrichtungen folgende Vorteile anbieten: sie können selbsttragend ausgebildet sein, sie können einen niedrigen Energieverbrauch haben, sie können eine geringe Wärmebildung aufweisen, sie können eine geringe Streustrahlung von weniger als 10⁻³ T aufweisen, sie können das Entstehen von Interferenzwellen in überlappenden Frequenzbereichen bei der Verwendung unterschiedlicher Exciter, Shaker, Biegewellenlautsprecher oder Lautsprecher aus dem Stand der Technik vermeiden und sie können der Natur nachempfundene Schallwellen über eine Hub-Dreh-Bewegung des Zentralelements erzeugen.

Die erfindungsgemäßen Vorrichtungen können in Möbelstücke eingebaut werden sowie an Wände, Bilder, Betten, Autoscheiben, Glasscheiben, Gipsplatten, Ständerwände, Membranen und Lebendorganismen angebracht werden.

Sie können zur Wiedergabe von akustischen Signalen wie Sprache und Musik, zur Geräuscherzeugung, im Wellnessbereich und in der Medizin genutzt werden. Beispielsweise können sie zur Stresstherapie, als Ein- und Durchschlafhilfe, in der Dekubitusprophylaxe bzw. -behandlung, Schmerzbehandlung, Behandlung von Durchblutungsstörungen und zum Muskelaufbau genutzt werden, in dem an den jeweiligen Patienten angepasste Frequenzen auf diesen abgestrahlt werden.

Ferner können die erfindungsgemäßen Vorrichtungen bei technischen Vorgängen Anwendung finden. Beispielsweise kann bei Bohrungen der Boden durch gleichzeitige Anwendung von durch die erfindungsgemäßen Vorrichtungen erzeugten Schallwellen gelockert und dadurch die aufzuwendende Kraft reduziert werden. Mit einer entsprechenden Frequenz kann der Boden auch wieder verdichtet werden.

Im Automobilbereich kann eine vollständige Beschallung des Innenraums eines Automobils durch nur zwei erfindungsgemäße Breitband-Exciter erreicht werden. Hierzu könnten die Exciter beispielsweise an der Windschutzscheibe montiert werden. Eine vereinfachte Fertigung, geringeres Gewicht des Automobils und dadurch verringerter Kraftstoffverbrauch sind die Folge.

Bei entsprechend kleiner Dimensionierung kann der erfindungsgemäße Breitband-Exciter bei Mobilfunkgeräten und mobilen Tonwiedergabesystemen wie MP3-Playern verwendet werden.

Ferner kann er zur Erzeugung von Unterwasser-Geräuschen bzw. -Musik verwendet werden, beispielsweise in Whirlpools, Badewannen, Schwimmbädern oder Geburtswannen.

Ebenso ist eine Anwendung in Ein-, Durchschlaf- und Massagedecken möglich.

### Bezugszeichenliste

- 1:: erstes Ringelement
- 2:: Magnetelement
- 3:: zweites Ringelement
- 4:: Zentralelement
- 5:: Hohlraum
- 10:: Spulenwindungen
- 11:: Spulenträgerkörper
- 12:: Permanentmagnet
- 13:: Abdeckungselement
- 20:: Außengewinde (MHT-Seite)
- 21:: Scheibenförmige Trägerplatte (MHT-Seite)
- 22:: Scheibenförmiges Element (BMT-Seite)
- 23:: Klebstoff
- 24:: Außengewinde (BMT-Seite)
- 30:: Magnetspalt
- 40:: erste Feder (MHT-Seite)
- 41:: zweite Feder (BMT-Seite)
- 50:: Anschlussdrähte
- 51:: Isolierhülle
- 60:: Ausnehmung
- 61:: Schlitz
- 62:: erster Schlitz-Teilbereich
- 63:: zweiter Schlitz-Teilbereich
- 64:: dritter Schlitz-Teilbereich
- 65:: zungenförmiges Federblatt
- 100:: Vorrichtung

### Figurenbeschreibung

Es zeigen Fig. 1 den Querschnitt einer erfindungsgemäßen Vorrichtung 100, Fig. 2 einen Ausschnitt der Vorrichtung 100, Fig. 3 eine Variante des Ausschnitts aus Fig. 2, Fig. 4 eine beispielhafte Ausgestaltung einer Feder 41 und Fig. 5 eine beispielhafte Ausgestaltung einer Feder 40.

In Fig. 1 ist eine erfindungsgemäße Vorrichtung 100 gezeigt, in der ein erstes Ringelement 1 mit einem Magnetelement 2 und dieses wiederum mit einem zweiten Ringelement 3 verbunden ist. Ein Zentralelement 4 befindet sich im Zentrum des von den Ringelementen 1, 3 und Magnetelement 2 erzeugten Hohlraumes 5. Mit dem Zentralelement 4 ist mit Klebstoff 23 ein becherförmiger Spulenträgerkörper 11 verbunden, an dessen Ende sich drei Spulenwindungen 10 befinden. Die Spulenwindungen ragen in den Magnetspalt 30, der durch ein zylinderförmiges Abdeckungselement 13 und einen ersten Teilbereich des Magnetelements 2 gebildet wird. Ein zylinderförmiger Permanentmagnet 12 befindet sich im zweiten Teilbereich des Magnetelements 2 und weist dieselben Dimensionen auf wie das Abdeckungselement 13 im ersten Teilbereich. Im ersten Ringelement 1 befindet sich zwei Anschlussdrähte 50, die durch das Ringelement 1 ragen und jeweils mit einer Isolierhülle 51 abgeschirmt sind. Das Zentralelement 4 weist eine MHT-Seite mit Ankopplungsvorrichtung 20 (Außengewinde) auf, die eine scheibenförmige Trägerplatte 21 trägt. An der Trägerplatte 21 ist eine erste Feder 40 mittels Klebstoff 23 zentriert befestigt, die wiederum mit Klebstoff 23 am ersten Ringelement 1 befestigt ist. An seiner BMT-Seite weist das Zentralelement 4 eine zweite Feder 41 auf, auf der ein scheibenförmiges Element 22 befestigt ist. Die Feder 41 ist über Klebstoff 23 mit der Außenseite des zweiten Ringelements 3 verbunden. Die BMT-Seite des Zentralelements 4 weist ein Außengewinde 24 auf.

In Fig. 2 ist ein Ausschnitt einer Vorrichtung 100 gezeigt, bei der der Spulenträgerkörper 11, der drei Spulenwindungen 10 aufweist, mit Klebstoff 23 an die scheibenförmige Trägerplatte 21 an der MHT-Seite des Zentralelements 4 angebracht ist. Beide Seiten des Zentralelements weisen Außengewinde 20 (MHT-Seite) und 24 (BMT-Seite) auf.

In Fig. 3 ist ein Ausschnitt einer Vorrichtung 100 gezeigt, bei der der Spulenträgerkörper 11, der drei Spulenwindungen 10 aufweist, die scheibenförmige Trägerplatte 21 an der MHT-Seite des Zentralelements 4 und das Zentralelement 4 aus einem Werkstück gefertigt sind. Beide Seiten des Zentralelements weisen Außengewinde 20 (MHT-Seite) und 24 (BMT-Seite) auf.

In Fig. 4 wird eine Feder 41 gezeigt, die eine Ausnehmung 60 in der Mitte aufweist, durch die ein (nicht gezeigtes) Zentralelement 4 geführt werden kann. Die Feder 41 weist vier Schlitze 61 auf, die jeweils aus drei Teilbereichen 62, 63, 64 bestehen. Jeweils zwei Schlitze 61 bilden ein zungenförmiges Federblatt 65.

In Fig. 5 wird eine Feder 40 gezeigt, die in der Mitte eine scheibenförmige Trägerplatte 21 aufweist, die zu einem (nicht vollständig gezeigten) Zentralelement 4 gehört. Zu sehen ist weiterhin das Außengewinde 20. Die Feder 40 weist vier Schlitze 61 auf, die jeweils aus drei Teilbereichen 62, 63, 64 bestehen. Jeweils zwei Schlitze 61 bilden ein zungenförmiges Federblatt 65.

In den Figuren sind aus Übersichtlichkeitsgründen teilweise Abstände zwischen den einzelnen Elementen gezeichnet. Es ist jedoch selbstverständlich, dass diese Abstände beim Zusammenbau der erfindungsgemäßen Vorrichtungen nicht existieren.

## Patentansprüche

1. Breitband-Exciter (100), umfassend
ein Magnetelement (2), das eine konzentrische Öffnung aufweist,
zumindest eine Schwingspule, die zumindest teilweise innerhalb der konzentrischen Öffnung und entlang derselben beweglich ist,
ein stabförmiges Zentralelement (4), welches sich durch die konzentrische Öffnung erstreckt, welches mit der zumindest einen Schwingspule verbunden ist und welches durch diese in eine Schwingung versetzt werden kann, derart dass das stabförmige Zentralelement (4) an einem ersten Ende desselben bei Ankopplung an eine Lautsprechermembran Schallwellen in einem ersten kontinuierlichen Frequenzbereich erzeugt und an einem zweiten Ende desselben bei Ankopplung an eine Schwingplatte Schallwellen in einem zweiten kontinuierlichen Frequenzbereich, der zum Teil mit dem ersten kontinuierlichen Frequenzbereich überlappt, erzeugt;
ein erstes ringförmiges Element (1) dem Magnetelement (2) auf der Seite des ersten Endes des stabförmigen Zentralelements (4) benachbart angeordnet und über ein erstes elastisches Element (40), insbesondere einer Feder, mit dem stabförmigen Zentralelement (4) verbunden; und
ein zweites ringförmiges Element (3) dem Magnetelement (2) auf der Seite des zweiten Endes des stabförmigen Zentralelements (4) benachbart angeordnet und über ein zweites elastisches Element (41), insbesondere einer Feder, mit dem stabförmigen Zentralelement (4) verbunden;
in dem zumindest eines der elastischen Elemente (40, 41) derart ausgebildet ist, dass es Drehschwingungen, insbesondere spiralförmige Drehschwingungen, des stabförmigen Zentralelements (4) anregt.

2. Breitband-Exciter (100) gemäß Anspruch 1, weiterhin ein scheibenförmiges Element (22) umfassend, das auf der Seite des zweiten Endes des stabförmigen Zentralelements (4) mit dem zweiten elastischen Element (41) und dem stabförmigen Zentralelement (4) verbunden ist, und wobei sich das stabförmige Zentralelement (4) durch eine konzentrische Öffnung des scheibenförmigen Elements (22) erstreckt.

3. Breitband-Exciter (100) nach einem der vorangehenden Ansprüche, in dem
das stabförmige Zentralelement (4) nahe seinem ersten Ende eine scheibenförmige Platte (21) aufweist; und
die zumindest eine Schwingspule einen Spulenträgerkörper (11), der mit der scheibenförmige Platte (21) des stabförmigen Zentralelements (4) verbunden ist, sowie mindestens eine Spulenwindung (10) umfasst.

4. Breitband-Exciter (100) nach Anspruch 3, weiterhin einen Permanentmagnet (12) mit einer konzentrischen Öffnung und ein Abdeckungselement (13) mit einer konzentrischen Öffnung umfassend, die in der Öffnung des magnetischen Elements (2) angeordnet sind, wobei sich das stabförmige Zentralelement (4) durch die konzentrischen Öffnungen des Permanentmagneten (12) und des Abdeckungselements (13) erstreckt, und der Schwingspulenkörper (11) der zumindest einen Schwingspule das Abdeckungselement (13) und/oder den Permanentmagneten (12) umgibt.

5. Breitband-Exciter (100) gemäß Anspruch 1, in dem
das stabförmige Zentralelement (4) in der Nähe eines Endes eine scheibenförmige Platte (21) aufweist, und weiterhin umfassend
- ein erstes ringförmiges Element (1), das einen ersten Hohlraum bildet,
- ein Magnetelement (2), das einen zweiten Hohlraum bildet,
- ein zweites ringförmiges Element (3), das einen dritten Hohlraum bildet,
- eine erste und eine zweite Feder (40, 41) in Kontakt mit dem ersten bzw. zweiten ringförmigen Element (1, 3),
- ein scheibenförmiges Element (22) in direktem oder indirektem Kontakt mit der zweiten Feder (41) und
- mindestens eine Spule umfassend einen Spulenträgerkörper (11) sowie mindestens eine Spulenwindung (10).

6. Breitband-Exciter (100) gemäß Anspruch 5, **dadurch gekennzeichnet, dass** sich die erste Feder (40), das erste ringförmige Element (1), das Magnetelement (2), das zweite ringförmige Element (3), die zweite Feder (41) und das scheibenförmige Element (22) in dieser Reihenfolge befinden.

7. Breitband-Exciter (100) gemäß Anspruch 5 oder 6, **dadurch gekennzeichnet, dass** der Spulenträgerkörper (11) an einem Ende in direktem Kontakt mit den Spulenwindungen (10) und am anderen Ende in Kontakt mit dem Zentralelement (4) steht und sich die mindestens eine Spule zumindest teilweise mit ihren Spulenwindungen (10) im Inneren des mindestens einen im Magnetelement (2) befindlichen zweiten Hohlraums befindet.

8. Breitband-Exciter (100) gemäß einem der Ansprüche 5 - 7, **dadurch gekennzeichnet, dass** sich durch den ersten bis dritten Hohlraum, die zusammen einen gemeinsamen Hohlraum ergeben, ein wesentlicher Teil des Zentralelements (4) erstreckt und Teile des Zentralelements (4) zu beiden Seiten aus dem ersten und dritten Hohlraum herausragen.

9. Breitband-Exciter (100) gemäß einem der Ansprüche 5 - 8, **dadurch gekennzeichnet, dass** das Zentralelement (4) eine Mittel- und Hochton-Seite (MHT-Seite) und eine Bass-und Mittelton-Seite (BMT-Seite) aufweist, wobei auf seiner MHT-Seite ein Innen- und/oder Außengewinde und auf seiner BMT-Seite ein Innen- und/oder Außengewinde vorhanden ist.

10. Breitband-Exciter (100) gemäß einem der Ansprüche 5 - 9, **dadurch gekennzeichnet, dass** die Federn (40, 41) als Scheiben ausgebildet sind.

11. Breitband-Exciter (100) gemäß einem der Ansprüche 5 - 10, **dadurch gekennzeichnet, dass** das Magnetelement (2) mindestens einen ringförmigen konzentrischen Spalt (30) aufweist.

12. Verwendung des Breitband-Exciters (100) nach einem der vorhergehenden Ansprüche zur Wiedergabe von akustischen Signalen wie Sprache und Musik, definierter Frequenzen und Frequenzbänder zur Geräuscherzeugung, im Wellnessbereich, in der Medizin, zur Stresstherapie, zur Vibroakustik, als Ein- und Durchschlafhilfe, in der Dekubitusprophylaxe bzw. -behandlung, Schmerzbehandlung, Behandlung von Durchblutungsstörungen, zum Muskelaufbau, zur Bodenauflockerung, zur Bodenverdichtung, zur Beschallung des Innenraums eines Automobils, bei Mobilfunkgeräten und mobilen Tonwiedergabesystemen wie MP3-Playern, zur Erzeugung von Unterwasser-Geräuschen bzw. -Musik wie in Whirlpools, Badewannen, Schwimmbädern oder Geburtswannen, sowie in Ein-, Durchschlaf- und Massagedecken.

13. Vorrichtung umfassend mindestens einen Breitband-Exciter (100) nach einem der vorhergehenden Ansprüche und mindestens eine Schwingplatte.

## Claims

1. Broadband exciter (100) comprising
a magnetic element (2) having a concentric opening,
at least one oscillation coil that is movable at least partially inside the concentric opening and along the same,
a rod-shaped central element (4) which extends through the concentric opening and is connected to the at least one oscillation coil and can be prompted to oscillate by said coil, such that the rod-shaped central element (4) at a first end thereof produces sound waves in a first continuous frequency range when coupled to a loudspeaker membrane, and at a second end thereof produces sound waves in a second continuous frequency range when coupled to an oscillation plate, which second continuous frequency partially overlaps the first continuous frequency range;
a first annular element (1) arranged adjacent to the magnetic element (2) at the side of the first end of the rod-shaped central element (4) and connected via a first elastic element (40), particularly a spring, to the rod-shaped central element (4); and
a second annular element (3) arranged adjacent to the magnetic element (2) at the side of the second end of the rod-shaped central element (4) and connected via a second elastic element (41), particularly a spring, to the rod-shaped central element (4);
in which at least one of the elastic elements (40, 41) is configured to excite rotary oscillations, particularly spiral-like rotary oscillations, of the rod-shaped central element (4).

2. Broadband exciter (100) according to claim 1, further comprising a disc-shaped element (22) which is connected at the side of the second end of the rod-shaped central element (4) to the second elastic element (41) and the rod-shaped central element (4), and wherein the rod-shaped central element (4) extends through a concentric opening of the disc-shaped element (22).

3. Broadband exciter (100) according to any one of the preceding claims, in which the rod-shaped central element (4) comprises a disc-shaped plate (21) near its first end; and the at least one oscillation coil comprises a coil carrier body (11) which is connected to the disc-shaped plate (21) of the rod-shaped central element (4), and at least one coil winding (10).

4. Broadband exciter (100) according to claim 3, further comprising a permanent magnet (12) with a concentric opening and a cover element (13) with a concentric opening which are arranged in the opening of the magnetic element (2), wherein the rod-shaped central element (4) extends through the concentric openings of the permanent magnet (12) and of the cover element (13), and the oscillation coil body (11) of the at least one oscillation coil surrounds the cover element (13) and/or the permanent magnet (12).

5. Broadband exciter (100) according to claim 1, in which
the rod-shaped central element (4) comprises a disc-shaped plate (21) near an end, and further comprising
- a first annular element (1) which forms a first cavity,
- a magnetic element (2) which forms a second cavity,
- a second annular element (3) which forms a third cavity,
- a first and a second spring (40, 41) in contact with the first or second annular element (1, 3),
- a disc-shaped element (22) in direct or indirect contact with the second spring (41), and
- at least one coil comprising a coil carrier body (11) and at least one coil winding (10).

6. Broadband exciter (100) according to claim 5, **characterized in that** the first spring (40), the first annular element (1), the magnetic element (2), the second annular element (3), the second spring (41) and the disc-shaped element (22) are positioned in this sequence.

7. Broadband exciter (100) according to claim 5 or 6, **characterized in that** the coil carrier body (11) at one end is in direct contact with the coil windings (10) and at the other end in contact with the central element (4) and the at least one coil is located at least partially with its coil windings (10) in the interior of the at least one second cavity located in the magnetic element (2).

8. Broadband exciter (100) according to any one of claims 5 to 7, **characterized in that** a substantial part of the central element (4) extends through the first to third cavity, which together form a joint cavity, and parts of the central element (4) project at both sides out of the first and third cavity.

9. Broadband exciter (100) according to any one of claims 5 to 8, **characterized in that** the central element (4) has a mid- and high-range side (MHT side) and a bass- and mid-range side (BMT side), wherein at its MHT side an internal and/or external thread is provided and at its BMT side an internal and/or external thread.

10. Broadband exciter (100) according to any one of claims 5 to 9, **characterized in that** the springs (40, 41) are configured as discs.

11. Broadband exciter (100) according to any one of claims 5 to 10, **characterized in that** the magnetic element (2) comprises at least one annular concentric gap (30).

12. Use of the broadband exciter (100) according to any one of the preceding claims for reproducing acoustic signals such as speech and music, defined frequencies and frequency bands for sound generation, in the wellness sector, in medicine, for stress therapy, for vibro-acoustics, as fall-asleep and sleep-through aid, in decubitus prophylaxis or treatment, pain treatment, treatment of circulatory disorders, for muscle building, for soil loosening, for soil compaction, for the sonication of the interior of an automobile, in mobile phones and mobile sound reproduction systems, such as MP3 players, for generating underwater sounds or music as in whirlpools, bathtubs, swimming pools or birthing pools, and in fall-asleep, sleep-through and massage blankets.

13. Device comprising at least one broadband exciter (100) according to any one of the preceding claims, and at least one oscillation plate.

## Revendications

1. Excitateur large bande (100) comprenant un élément magnétique (2), qui présente une ouverture concentrique,
au moins une bobine d'oscillation, qui est mobile au moins partiellement à l'intérieur de l'ouverture concentrique et le long de cette dernière,
un élément central (4) en forme de barre, qui s'étend à travers l'ouverture concentrique, est relié à ladite au moins une bobine d'oscillation, et peut être mis en oscillation par celle-ci de façon telle que l'élément central (4) en forme de barre engendre, au niveau d'une première extrémité de celui-ci, dans le cas d'un couplage à une membrane de haut-parleur, des ondes sonores dans une première plage de fréquences continue, et, au niveau d'une deuxième extrémité de celui-ci, dans le cas d'un couplage à une plaque oscillante, des ondes sonores dans une deuxième plage de fréquences continue, qui chevauche en partie la première plage de fréquences continue ;
un premier élément de forme annulaire (1) agencé au voisinage de l'élément magnétique (2) sur le côté de la première extrémité de l'élément central (4) en forme de barre, et relié à l'élément central (4) en forme de barre par l'intermédiaire d'un premier élément élastique (40), notamment un ressort ; et
un deuxième élément de forme annulaire (3) agencé au voisinage de l'élément magnétique (2) sur le côté de la deuxième extrémité de l'élément central (4) en forme de barre, et relié à l'élément central (4) en forme de barre par l'intermédiaire d'un deuxième élément élastique (41), notamment un ressort ;
excitateur dans lequel au moins l'un des éléments élastiques (40, 41) est conçu de manière à produire l'excitation d'oscillations de rotation, notamment d'oscillations de rotation en forme de spirale, de l'élément central (4) en forme de barre.

2. Excitateur large bande (100) selon la revendication 1, comprenant par ailleurs un élément en forme de disque (22), qui est relié, sur le côté de la deuxième extrémité de l'élément central (4) en forme de barre, au deuxième élément élastique (41) et à l'élément central (4) en forme de barre, et dans lequel l'élément central (4) en forme de barre s'étend à travers une ouverture concentrique de l'élément en forme de disque (22).

3. Excitateur large bande (100) selon l'une des revendications précédentes, dans lequel
l'élément central (4) en forme de barre présente à proximité de sa première extrémité, une plaque (21) en forme de disque ; et
ladite au moins une bobine d'oscillation comprend un corps de support de bobine (11), qui est relié à la plaque (21) en forme de disque de l'élément central (4) en forme de barre, ainsi qu'au moins une spire de bobine (10).

4. Excitateur large bande (100) selon la revendication 3, comprenant par ailleurs un aimant permanent (12) avec une ouverture concentrique, et un élément de recouvrement (13) avec une ouverture concentrique, qui sont agencés dans l'ouverture de l'élément magnétique (2), excitateur dans lequel l'élément central (4) en forme de barre s'étend à travers les ouvertures concentriques de l'aimant permanent (12) et de l'élément de recouvrement (13), et le corps de bobine d'oscillation (11) de ladite au moins une bobine d'oscillation entoure l'élément de recouvrement (13) et/ou l'aimant permanent (12).

5. Excitateur large bande (100) selon la revendication 1, dans lequel
l'élément central (4) en forme de barre présente, à proximité d'une extrémité, une plaque (21) en forme de disque, et comprenant par ailleurs
- un premier élément de forme annulaire (1), qui forme une première cavité,
- un élément magnétique (2), qui forme une deuxième cavité,
- un deuxième élément de forme annulaire (3), qui forme une troisième cavité,
- un premier et un deuxième ressort (40, 41) en contact avec le premier respectivement le deuxième élément de forme annulaire (1, 3),
- un élément en forme de disque (22) en contact direct ou indirect avec le deuxième ressort (41), et
- au moins une bobine comprenant un corps de support de bobine (11) ainsi qu'au moins une spire de bobine (10).

6. Excitateur large bande (100) selon la revendication 5, **caractérisé en ce que** le premier ressort (40), le premier élément de forme annulaire (1), l'élément magnétique (2), le deuxième élément de forme annulaire (3), le deuxième ressort (41) et l'élément en forme de disque (22) se trouvent agencés dans cet ordre.

7. Excitateur large bande (100) selon la revendication 5 ou la revendication 6, **caractérisé en ce que** le corps de support de bobine (11) est, à une extrémité, en contact direct avec les spires de bobine (10), et à l'autre extrémité, en contact avec l'élément central (4), et ladite au moins une bobine se trouve au moins en partie, avec ses spires de bobine (10), à l'intérieur de ladite au moins une deuxième cavité située dans l'élément magnétique (2).

8. Excitateur large bande (100) selon l'une des revendications 5 - 7, **caractérisé en ce qu'**une partie essentielle de l'élément central (4) s'étend à travers la première jusqu'à la troisième cavité, qui forment ensemble une cavité commune, et des parties de l'élément central (4) font saillie des deux côtés, hors de la première cavité et de la troisième cavité.

9. Excitateur large bande (100) selon l'une des revendications 5 - 8, **caractérisé en ce que** l'élément central (4) présente un côté moyennes et hautes fréquences ou médium et aigües (côté MHT) et un côté basses et moyennes fréquences ou graves et médium (côté BMT), un filetage intérieur et/ou extérieur étant prévu sur son côté MHT, et un filetage intérieur et/ou extérieur sur son côté BMT.

10. Excitateur large bande (100) selon l'une des revendications 5 - 9, **caractérisé en ce que** les ressorts (40, 41) sont réalisés sous forme de disque.

11. Excitateur large bande (100) selon l'une des revendications 5 - 10, **caractérisé en ce que** l'élément magnétique (2) présente au moins un interstice de forme annulaire (30), concentrique.

12. Utilisation d'un excitateur large bande (100) selon l'une des revendications précédentes, pour la restitution de signaux acoustiques comme la voix et la musique, de fréquences et bandes de fréquences définies pour la production de bruit, dans le domaine du bien-être (wellness), en médecine, pour la thérapie du stress, pour la vibroacoustique, en tant qu'aide à l'endormissement ou au sommeil continu, en prophylaxie ou traitement des escarres, traitement de la douleur, traitement de troubles circulatoires, pour le développement musculaire, pour l'aération ou l'ameublissement du sol, le compactage du sol, pour la sonorisation de l'habitacle d'un véhicule automobile, dans des appareillages radio mobiles et des systèmes de reproduction sonore comme des lecteurs MP3, pour la production de bruits sous-marins ou de la musique sous- marine comme par exemple dans des bains à remous (whirlpool), des baignoires, des bassins de natation ou des bassins d'accouchement dans l'eau, ainsi que pour des couvertures d'endormissement, de sommeil continu et de massage.

13. Dispositif comprenant au moins un excitateur large bande (100) selon l'une des revendications précédentes, et au moins une plaque d'oscillation.
